# EUROPÄISCHE PATENTSCHRIFT

(11) **EP 3 461 382 B1**
(45) Veröffentlichungstag und Bekanntmachung des Hinweises auf die Patenterteilung: **23.02.2022**
(21) Anmeldenummer: 18196931.2
(22) Anmeldetag: 26.09.2018
(51) Int. Cl.: A47K 5/12, B05B 11/00

(54) **VORRATSBEHÄLTER MIT HANDPUMPE MIT VERLÄNGERTEM AUSLAUFROHR UND DOSIERSPENDER MIT DEM VORRATSBEHÄLTER UND ADAPTER ZUR HALTERUNG DES VORRATSBEHÄLTERS IM DOSIERSPENDER**
STORAGE CONTAINER WITH MANUAL PUMP WITH EXTENDED DISCHARGE PIPE AND DOSING DISPENSER WITH THE STORAGE CONTAINER AND ADAPTOR FOR HOLDING THE STORAGE CONTAINER IN DOSING DISPENSER
RÉSERVOIR DE STOCKAGE À POMPE MANUELLE POURVU DE TUYAU D'ÉVACUATION ALLONGÉ ET DISTRIBUTEUR DE DOSAGE POURVU DE RÉSERVOIR DE STOCKAGE ET ADAPTATEUR DE MONTAGE DU RÉSERVOIR DE STOCKAGE DANS LE RÉSERVOIR

(30) Priorität: 28.09.2017 DE 202017105952 U
(43) Veröffentlichungstag der Anmeldung: 03.04.2019
(73) Patentinhaber: Lysoform Pharma GmbH & Co. Verwaltungs KG, 12247 Berlin (DE)
(72) Erfinder: Knieler, Roland, 21227 Bendestorf (DE); James, Claudia, 22880 Wedel (DE)
(74) Vertreter: Fitzner, Uwe

(56) Entgegenhaltungen:
- EP-A2- 2 127 580
- EP-A2- 2 676 588
- DE-A1- 19 628 172
- GB-A- 2 426 557

## Beschreibung

Nach der vorliegenden Erfindung wird unter anderem ein Dosierspender mit einem Vorratsbehälter vorgeschlagen.

### Beschreibung des Standes der Technik

Handseifen, Handdesinfektionsmittel und Handlotionen werden häufig in Gefäßen vertrieben, die in Dosierspendern einsetzbar sind und die die bequeme und portionsgerechte Abgabe des Behandlungsmittels für eine oder zwei Hände ermöglichen. Weiteres Kennzeichen der Dosierspender ist, dass diese mit einer Hand oder einem Ellbogen mechanisch betätigt werden können, während die andere Hand das Behandlungsmittel empfängt, oder wenn diese berührungslos arbeiten, wobei dann die Ausgabe der Portion des Behandlungsmittels elektrisch erfolgt. Die abgegebene Portion kann auf die Nutzung durch eine oder aber auch durch beide Hände gleichzeitig hinsichtlich des Abgabevolumens zugeschnitten sein.

Handseifen, Handdesinfektionsmittel und Handlotionen werden in Deutschland Österreich und in der Schweiz für den Gesundheitsbereich üblicherweise in standardisierten Flaschen, von manchen Anbietern Euroflaschen genannt, vertrieben. Diese Standardflaschen sind dadurch gekennzeichnet, dass sie in sogenannten Eurospendern verwendbar sind, so dass die Flaschen bei einem Wechsel des Herstellers in den bereits vorhandenen und z. T. fest installierten Eurospendern nutzbar sind. Beispiele für Eurospender sind z.B. der ingo-man plus Spender von Ophardt Hygiene, BODE Eurospender 1 plus oder BODE Eurospender 2000 von BODE CHEMIE, Präparatespender KH touchless von Schülke und Mayr und viele mehr. Dies fördert die Konkurrenz unter den Anbietern solcher Behandlungsmittel (Handseifen, Handdesinfektionsmittel und Handlotionen), weil sich der Erwerber des Dosierspenders, häufig ein Krankenhaus, eine kommunale Einrichtung, ein Altenheim, etc. durch den Kauf eines bestimmten Dosierspenders für die Lebensdauer des Dosierspenders nicht auf einen bestimmten Hersteller für die Nachfüllflaschen mit dem Behandlungsmittel festlegt.

Eurospender werden üblicherweise mit langlebigen wiederverwendbaren Pumpen aus Metall oder Kunststoff erworben. Diese Pumpen sind häufig lediglich einem bestimmten Dosierspendertyp oder bestimmten Dosierspendern eines Dosierspender-Herstellers zugeordnet und können nicht in anderen Dosierspendern eingesetzt werden. Sie sind mit keinem Gewinde versehen sondern werden lediglich aufgesteckt. Eine sogenannte Euroflasche wird in den Dosierspender eingesetzt, indem die Pumpe in eine dafür vorgesehene Schiene eingeschoben und arretiert wird und das Pumpensteigrohr beim Einsetzen der Euroflasche in die Euroflasche eingeschoben wird. Die Öffnung der Euroflasche wird dann z.B. von einer umlaufenden Krempe unter dem Pumpenkopf abgedeckt. Die Euroflasche steht, wenn in den Dosierspender eingeschoben, unten auf eine Aufstandsfläche auf.

Die Pumpen werden beim Flaschenwechsel wiederverwendet. Hierfür müssen die Pumpen hygienisch aufbereitet werden, um z.B. eine Kontamination des Pumpensteigrohrs bzw. des Pumpenauslasses mit Krankheitserregern zu vermeiden. Die hygienische Aufbereitung der Pumpen erfordert - bei der häufig sehr hohen Anzahl an Dosierspendern in einem Krankenhaus - einen hohen Personalaufwand.

Die erforderlichen Aufbereitungsschritte sind in der RKI-Richtlinie ("Händehygiene in Einrichtungen des Gesundheitswesens". Empfehlung der Kommission für Krankenhaushygiene und Infektionsprävention (KRINKO) beim Robert Koch-Institut (RKI); Bundesgesundheitsblatt 2016, 59:1189-1220) wie folgt beschrieben:
- Abwischen des Steigrohrs mit Einmaltuch,
- Reinigung der Dosierpumpe unter fließendem heißen Wasser und Trocknen,
- Reinigung des Spendergehäuses unter fließendem heißen Wasser, Trocknen, Wischdesinfizieren von Spendergehäuse, Rückwand und Dosierpumpe,
- Zusammensetzen des Spenders und wiederholtes Durchpumpen eines Desinfektionsmittels.

Der zeitliche, logistische und personelle Aufwand hierfür ist beträchtlich.

Es stellt auch einen Aufwand dar, wenn die angelieferten Produktflaschen einen Verschluss haben, der abgeschraubt werden muss, bevor die Flaschen in den Spender mit der Einmalpumpe eingesetzt werden können.

Zum anderen müssen auch die Pumpen zunächst ausgepackt werden, bevor sie in den Spender eingesetzt werden können. Zusätzlich steigt durch das Auspacken und Einsetzen der Einmalpumpen durch das Personal der Krankenhäuser vor Ort das Risiko der Kontamination, da durch "unsaubere" Hände eine mikrobielle Verunreinigung insbesondere von Handseifen eine Gefahr darstellt.

Ein weiteres Problem besteht darin, dass die für den Eurospender passenden Einmalpumpen nicht bei der Produktion auf die Produktflaschen der Lieferanten vormontiert werden können, da die bisher erhältlichen Eurospenderpumpen kein Gewinde besitzen und daher nicht auf eine Flasche aufgeschraubt werden können. Zudem sind sie ein Teil des Spenders und nicht der Flaschen, was dadurch zustande kommt, dass die Pumpen erst in den Spender eingesetzt werden müssen und erst danach in die Euroflaschen eingesetzt werden können. Auch dadurch ist eine Vormontage der bisherigen Pumpen unmöglich. Durch eine Vormontage würde aber das Risiko einer mikrobiellen Kontamination des Steigrohrs und des Produktes minimiert und der Aufwand für den Flaschenwechsel reduziert. Andererseits passen handelsübliche aufschraubbare Pumpen, die als Einwegware günstig erhältlich sind, nicht in die Eurospender bzw. sind in diesen nicht handhabbar, z.B. weil ein regelgerechtes Betätigen des Pumpenkopfes nicht möglich ist.

DE-A1-19628172 beschreibt insbesondere einen Dosierspender versehen mit einem Vorratsbehälter mit einer Öffnung im Vorratsbehälter, wobei in die Öffnung eine Handpumpe mit Pumpenkopf und Auslassrohr eingesetzt ist, der Pumpenkopf ein sich vom Pumpenkopf weg erstreckendes Auslaufrohr aufweist, der Pumpenkopf oben eine Dachfläche aufweist, die als Betätigungsfläche zum Ausüben einer Kraft von oben dient, um den Pumpenkopf in eine Hubbewegung zu versetzen, wobei der Dosierspender einen Betätiger für die Handpumpe aufweist, der Betätiger hoch und runter fahrbar ist und der Vorratsbehälter mit Handpumpe so in dem Dosierspender gehalten wird, dass die Dachfläche mit dem Betätiger in Kontakt steht und der Betätiger den Pumpenkopf niederdrückt, wenn der Betätiger nach unten gefahren wird. EP-A2-2676588, GB-A-2426557 und EP-A2-2127580 beschreiben weitere Dosierspender.

### Aufgabe der vorliegenden Erfindung

Aufgabe der vorliegenden Erfindung ist es, Vorratsbehältnisse mit Behandlungsmitteln mit Handpumpen aus Kunststoff als Einwegartikel in Eurospendern einsetz- und handhabbar zu machen.

### Zusammenfassung der Erfindung

Die vorliegende Aufgabe wird durch den Gegenstand der unabhängigen Ansprüche 1 und 10 gelöst. Bevorzugte Ausführungsformen sind Gegenstand der Unteransprüche oder nachfolgend beschrieben.

Es gibt mehrere Gegenstände:
a) Eine Einweg-Handpumpe mit überlangem Auslaufrohr mit speziell geformtem Pumpenkopf und/oder einem separat handhabbaren Adapter für den Einsatz in einem Dosierspender.
b) Ein Set aus Vorratsbehälter und Einweg-Handpumpe mit überlangem Auslaufrohr mit speziell geformtem Pumpenkopf und/oder einem Adapter für den Einsatz in einem Dosierspender, wobei die Einweg-Handpumpe auf dem Vorratsbehälter montiert ist oder einem oder mehreren Vorratsbehältern jeweils zumindest eine Einweg-Handpumpe beigefügt ist.
c) Ein Set aus Dosierspender Vorratsbehälter und Einweg-Handpumpe mit überlangem Auslaufrohr mit speziell geformtem Pumpenkopf und/oder einem Adapter für den Einsatz in einem Dosierspender.
d) Ein Dosierspender, mit eingesetztem Vorratsbehälter und eingesetzter Einweg-Handpumpe mit speziell geformtem Pumpenkopf und überlangem Auslaufrohr mit und ohne eingesetztem Adapter.
e) Ein Set aus Dosierspender, mit Vorratsbehälter und Einweg-Handpumpe mit speziell geformtem Pumpenkopf und überlangem Auslaufrohr mit und ohne Adapter.
f) Ein Adapter zum Festsetzen eines Pumpenkopfes einer Einweg-Handpumpe mit überlangem Auslaufrohr in einem Dosierspender.

Es gibt eine Einweg-Handpumpe mit Pumpenkopf mit oder ohne Adapter, der es ermöglicht, einen Vorratsbehälter mit aufgesetzter Handpumpe in einen als Eurospender ausgestalteten Dosierspender einzusetzen und so zu arretieren, dass die Abgabe einer geeigneten Dosis Fluid mit der Handpumpe möglich wird, weil der Pumpenkopf in geeigneter Weise im Dosierspender arretiert ist, wobei der fakultative Adapter die Arretierung ermöglicht (ohne Verwendung des speziell geformten Pumpenkopfes) oder weiter verbessert und die Führung des Pumpenkopfes stabilisiert. Eine Arretierung und Betätigung der Pumpe ist jedoch auch ohne Adapter bei Verwendung des speziell geformten Pumpenkopfes möglich.

Das Auslaufrohr am Pumpenkopf der Einweg-Handpumpe hat eine Länge a von zumindest 7 cm und wird daher als überlanges Auslaufrohr bezeichnet, insbesondere von 7 bis 12 cm, bevorzugt 8 bis 12 cm und besonders bevorzugt von 9 bis 11 cm. Der Pumpenkopf weist nach einer Ausführungsform an der breitesten Stelle eine Breite b von nicht mehr als 18 mm, insbesondere nicht mehr als 16 mm, besonders bevorzugt von 14 bis 10 mm auf, gemessen senkrecht zur Auslaufrohrlänge a. Dies gilt auch für die Dachfläche als Teil des Pumpenkopfs.

Der Adapter erlaubt es, die Handpumpe in der notwendigen Position im Dosierspender zu arretieren, wodurch ein sicheres Pumpen des Fluids möglich ist und der Vorratsbehälter nicht aus dem Spender herausfällt. Der Adapter erschwert auch die einfache Herausnahme des Vorratsbehälters und dient damit im gewissen Umfang auch als Diebstahlschutz.

Der Pumpenkopf weist in eine Dachfläche mit Mulde auf. Die Mulde kann als Wanne ausgebildet sein oder Sesselform haben.

Eine benutzungsfähige Einheit umfasst einen handelsüblichen Dosierspender, einen Vorratsbehälter, eine Handpumpe auf dem Vorratsbehälter und gegebenenfalls einen Adapter. Der Vorratsbehälter beinhaltet ein Fluid, wie eine Seife, ein Desinfektionsmittel oder eine Lotion, das auch in Form eines Schaums oder eines Gels ausgegeben werden kann.

### Detaillierte Beschreibung der Erfindung

Die Gegenstände der Erfindung bzw. deren Bestandteile werden im Einzelnen wie folgt erläutert:
a) Vorratsbehälter

Der Vorratsbehälter ist typischerweise ein steifes Gefäß wie eine Flasche. Nach einer anderen Ausgestaltung ist der Vorratsbehälter ein Beutel, insbesondere ein Standbeutel. Die Öffnung des Vorratsbehälters ist jeweils vorzugsweise als Gewindeöffnung ausgeführt, insbesondere mit Außengewinde. Auf die Öffnung ist eine Handpumpe aufgesetzt / aufsetzbar, insbesondere aufgeprellt oder auf ein Gewinde aufgeschraubt. Hierdurch wird der Vorratsbehälter auslaufsicher verschlossen.

Der erfindungsgemäß eingesetzte Vorratsbehälter hat nach einer bevorzugten Ausführungsform a) eine Breite von max. 7,5 cm und eine Tiefe von max. 8 cm mit einer Gesamthöhe bis zur Dachfläche des aufgesetzten Pumpenkopfes von 18,5 cm bis 21 cm, insbesondere etwa 19,5 cm (jeweils ohne Druckbelastung auf den Pumpenkopf) und einem Volumen von 350 ml bis 750 ml, vorzugsweise von 450 ml bis 550 ml, insbesondere 500 ml; und einer zweiten bevorzugten Ausführungsform b): eine Breite von max. 9,2 cm und eine Tiefe von max. 8 cm mit einer Gesamthöhe bis zur Dachfläche des aufgesetzten Pumpenkopfes von 22,5 cm bis 25 cm, insbesondere ca. 23,5 cm (jeweils ohne Druckbelastung auf den Pumpenkopf), und einem Volumen von 750 ml bis 1300 ml, vorzugsweise von 950 ml bis 1050 ml, insbesondere 1000 ml.

### b) Handpumpe

Die erfindungsgemäß eingesetzten Handpumpen sind als Einwegartikel günstig erhältlich, da bis auf den Pumpenkopf, dessen Bestandteil auch das verlängerte Auslaufrohr ist, auf Standardkomponenten zurückgegriffen werden kann. Sie können nach einer Ausführungsform der Erfindung bereits von dem Hersteller des Fluids z.B. auf bestehenden oder nur gering zu modifizierenden Produktionsanlagen montiert werden.

Die Handpumpe ist insbesondere wie folgt ausgebildet: Die Handpumpe umfasst ein Zulaufrohr, das sich in Richtung auf den Boden des Vorratsbehälters erstreckt und auf der Saugseite als Steigrohr ausgeführt ist. Das auf den Boden des Vorratsbehälters hin gerichtete Ende des Zulaufs ist offen. Das andere Ende des Zulaufs endet in der Pumpkammer. Durch den Zulauf wird das Fluid in die Pumpenkammer der Handpumpe gesaugt und nachfolgend von der Pumpenkammer durch einen Auslass (z.B. als hohle Achse des Kolbens ausgeführt) über den Kopf der Handpumpe in das Auslaufrohr ausgestoßen.

Hierfür sind insbesondere Handpumpen geeignet, welche ein Verschließen der Öffnung des Behälters nach Außen erlauben. Für viele Pumpen wird dies erreicht, indem der Kopf der Handpumpe in eine bestimmte Stellung, die den Zugang zum Auslassrohr verschließt, gebracht wird. Durch eine erneute Drehung um z.B. 90° oder 180° wird der Durchgang wieder geöffnet und die Handpumpe kann durch Niederdrücken als Pumpe betrieben werden.

Nach einer anderen Ausgestaltung erfolgt das Verschließen, indem der Kolben in einer bestimmten Stellung fixiert wird, insbesondere durch Einschrauben eines Gewindes an dem äußeren Umfang der hohlen Kolbenstange unterhalb des Pumpenkopfes.

Die Handpumpe funktioniert nach einer bevorzugten Ausführungsform nach dem Prinzip einer Schöpfkolbenpumpe. Dies sei beispielhaft wie folgt erläutert: Der Kolben sitzt auf einer hohlen Achse. Der Kolben ist abdichtend verschiebbar innerhalb einer Pumpenkammer geführt. Die hohle Achse fungiert gleichzeitig als sich auf und nieder bewegende Kolbenstange.

Die hohle Achse ist mit einem Auslassventil versehen und ist über ein Loch in der Kolbenstirnfläche mit der Pumpenkammer verbunden. Die hohle Achse des Kolbens setzt sich in einem oberen Auslassrohr, das in den Pumpenkopf führt, fort. Beim Drücken des Pumpenkopfs nach unten wird eine Feder, die am unteren Ende der Pumpenkammer und oben an der Kolbenstirnfläche abgestützt ist, gegen die Federkraft zusammengefahren. Die Flüssigkeit in der Pumpenkammer drückt hierbei die Kugel eines Kugelventils, das als Zulaufventil arbeitet, abdichtend nach unten und verschließt den unteren Zulauf in die Kolbenkammer. Beim Loslassen des Pumpenkopfes hebt die Feder den Kolben an und es kehren sich die Durchlass- und Schließfunktionen der Ventile um. Der in der Pumpenkammer hierbei entstehende Unterdruck öffnet das Zulaufventil und schließt das Auslassventil. Es wird Fluid über das Zulaufrohr in die Pumpenkammer gesaugt. Das Fluid füllt die Pumpenkammer. Ein erneutes Drücken des Pumpenkopfes nach unten senkt den Pumpenkolben und presst das Fluid aus der Pumpenkammer über die hohle Achse nach oben. Hierbei gibt das Auslassventil den Durchlauf zum Flüssigkeitsauslass frei. Auslass- und Zulaufventil können als Rückschlagventil (z.B. Kugelventil) oder Membranventil ausgestaltet sein.

Der Pumpenkopf weist auf seiner Dachfläche vorzugsweise eine Mulde auf. Wenn die Handpumpe auf einem Vorratsbehälter angebracht und der Vorratsbehälter mit Handpumpe in den Dosierspender eingebaut sind, wird der Pumpenkopf niedergedrückt, wenn der Abgabehebel am Dosierspender gegen die Wirkung von z.B. zumindest einer Feder nach unten gedrückt wird. Hierbei drückt der Betätiger auf die Dachfläche und drückt den Pumpenkopf nach unten, so dass der Pumpenkolben sich nach unten bewegt und das Fluid aus der Pumpenkammer nach außen über das Auslaufrohr abgegeben wird.

Typischerweise ist die Handpumpe am oberen Ende des Vorratsbehälters angeordnet. Die Pumpe ragt mit dem Zulaufrohr, das als Saugrohr ausgebildet ist, tief in den Behälter hinein, sodass die Handpumpe von unten mit Fluid beschickt wird. In dieser Bauform weist die Handpumpe ein im Wesentlichen vertikal angeordnetes Auslausrohr, das das Fluid zum bzw. in den Pumpenkopf führt und ein dazu im Wesentlichen senkrechtes Auslaufrohr auf, das am Pumpenkopf im Wesentlichen horizontal hervorragt und nach einer Ausgestaltung am Ende nach unten abgewinkelt ist.

Die Dachfläche des Pumpenkopfes weist nach einer Ausführungsform eine Mulde auf, sodass eine Führungsnase am Betätiger in die Mulde eingreifen kann. Die Mulde bildet sich aus, wenn die Dachfläche des Pumpenkopfes z.B. als Wanne ausgebildet ist mit zumindest einem, vorzugsweise drei erhöhten Rändern (entspricht einem erhöhten umlaufenden Rand z.B. in runder oder eckiger U-Form) oder in Sesselform. Das Eingreifen der Führungsnase in die Mulde verhindert, dass der Vorratsbehälter oben aus dem Dosierspender herauskippt. Die Mulde ist hierfür so ausgebildet, dass eine Erhöhung (z.B. der Rand oder bei einer Sesselform die "Lehne") hinter die Führungsnase greift. "Hinten" bzw. "hinter" meint das dem Auslaufrohr gegenüberliegende Ende des Pumpenkopfes.

### c) Gehäuse und Betätiger

Der Dosierspender umfasst ein Gehäuse, in dem der Vorratsbehälter aufgenommen wird und einen Betätiger für die Handpumpe. Das Gehäuse kann z.B. ein U-Profil und eine Wandplatte zur Wandbefestigung aufweisen, mit einer unten in das U-Profil eingesetzten Aufstandsfläche für den Vorratsbehälter und einem oben eingesetzten Betätiger.

Der Vorratsbehälter mit Handpumpe wird dabei so in dem Gehäuse gehalten, dass die Dachfläche des Pumpenkopfes der Handpumpe mit dem Betätiger in Kontakt steht, zumindest dann, wenn der Abgabehebel heruntergedrückt ist. Der Betätiger wird von einem von außen bedienbaren Abgabehebel auf und nieder bewegt. Das Auf und Nieder definiert gleichzeitig die Hubhöhe des Pumpenkolbens.

Nach einer Ausgestaltung greift zwischen dem Schraubdeckel mit dem die Handpumpe auf das Gewinde des Vorratsbehälters aufgesetzt wird und dem Pumpenkopf ein Halteboden des Dosierspenders ein und zwar so, dass das Auslassrohr in eine nach vorne offene Ausnehmung im Halteboden eingeführt ist.

Auf dem Halteboden stützt sich nach einer Ausgestaltung zumindest eine Feder ab, die mit Ihrem anderen Ende am Betätiger angreift und den Abgabehebel, wenn dieser nach unten geschwenkt wurde, wieder selbststätig nach oben schwenkt. Lässt der Benutzer das äußere Ende des Abgabehebels, wenn zumindest teilweise nach unten geschwenkt, los, so drückt eine Feder den Abgabehebel nach oben, womit sich auch der Kolben in der Pumpenkammer nach oben bewegt. Bei einem erneuten Herunterdrücken des äußeren Endes des Abgabehebels wiederholt sich der Vorgang. Es ist aber auch möglich, dass sich der Pumpenkopf aufgrund eigener Federkraft der Handpumpe nach oben bewegt und/oder der Kopf am Betätiger eingeklinkt ist und von diesem nach oben geführt wird.

Der Benutzer drückt den Abgabehebel gegen die Wirkung der Feder nach unten. Der Betätiger, der z.B. als Querstange ausgeführt ist, berührt den Kopf und drückt diesen mit dem hohlen Kolben nach unten, sodass der Pumpenkolben das Fluid aus der Pumpenkammer nach außen über das Auslaufrohr abgibt.

Der Abgabehebel ist an seinen freien Schenkelenden am Gehäuse schwenkbeweglich gelagert. Der vorzugsweise U-förmige Abgabehebel und das Auslaufrohr des Handpumpenkopfes ragen oben nach vorne aus dem Gehäuse des Dosierspenders heraus.

Das Auslaufrohr führt wie der Pumpenkopf eine Hubbewegung aus. Das Auslaufrohr kann von einer Auslaufblende verdeckt werden. Diese weist in Längsrichtung einen nur nach unten offenen Schacht auf, der das Auslaufrohr vorzugsweise in seiner gesamten Länge nach vorne abdeckt und zur Führung des Auslaufrohrs dient, wobei das Auslaufrohr die Hubbewegung in Form einer Aufwärts- und Abwärtsbewegung in dem Schacht ausführen kann. Das Auslaufrohr verläuft vorzugsweise im Wesentlichen horizontal.

Mit dem Abgabehebel wird die Pumpe bedient. Der Abgabehebel erlaubt eine Einhand- bzw. Ellbogenbedienung. Die Pumpe zieht aus einem Vorratsbehälter das Fluid portionsweise ab. Die Portionen sind einerseits durch den Hubweg des Kolbens und andererseits durch die Formgebung der eingesetzten Pumpe einstellbar.

### d) Adapter

Nach der vorliegenden Erfindung wird ein Adapter vorgeschlagen, der es ermöglicht, den Vorratsbehälter mit montierter Handpumpe in einen Eurospender einzusetzen und so zu arretieren, dass der Vorratsbehälter gut gehaltert ist und das Auslaufrohr sicher während der Aufwärts- und Abwärtsbewegung geführt ist, sodass die Abgabe einer geeigneten Dosis des Fluids mit der Handpumpe durch Niederdrücken des Kopfes der Handpumpe mittels des Abgabehebels auch am gewünschten Abgabeort ermöglich wird.

Der Adapter wird an dem Halteboden befestigt, nachdem der Vorratsbehälter mit montierter Handpumpe in den Dosierspender eingeschoben wurde. Der Adapter verschließt die nach vorne offene Ausnehmung im Halteboden.

Wie bereits beschrieben, befindet sich der Halteboden zwischen Schraubdeckel bzw. oberem Abschluss des Vorratsbehälters (wenn die Handpumpe aufgeprellt ist) und dem Pumpenkopf, sodass das Auslassrohr in die Ausnehmung eingeschoben ist und Pumpenkopf darüber und Schraubverschluss bzw. der obere Abschluss des Vorratsbehälters darunter angeordnet sind.

Auf Höhe des Haltebodens befindet sich in der Ausnehmung lediglich das relativ dünne Auslassrohr. Sobald das Auslassrohr in die Ausnehmung eingeschoben ist, ist der Pumpenkopf unter dem Betätiger angeordnet und der Adapter kann nach einer bevorzugten Ausführungsform in die Ausnehmung im Halteboden eingeschoben werden. So sind Vorratsbehälter und Handpumpe einfach gegen unbefugte Entnahme aus dem Dosierspender gesichert.

Der Adapter erlaubt es, den Kopf der Handpumpe in der hierfür notwendigen Position im Gehäuse des Dosierspenders zu arretieren, wodurch ein Pumpen des Fluids durch eine Hubbewegung des Kopfes ermöglicht wird. Das Auslaufrohr wird während der Hubbewegung geführt. Die Hubbewegung des Kopfes wird durch den Betätiger bewerkstelligt, zumindest die Abwärtsbewegung des Pumpenkopfes. Der Adapter umfasst ein Plättchen mit parallelen Kanten. Zwischen den Kanten ist eine Ausnehmung vorgesehen, die die Handpumpe unterhalb des Kopfes umgreift, und zwar dort, wo das Auslassrohr in den Kopf der Handpumpe mündet. Die Ausnehmung erstreckt sich, z.B. mit sich verkleinernder Breite, vorzugsweise bis zum hinteren Rand des Plättchens. Sie hat nach einer Ausführungsform eine Schlüssellochform oder nach einer anderen Ausführungsform die Form eines "U". Das Plättchen kann z.B. mit zwei gegenüberliegenden parallelen Einschubkanten in zwei parallele Nuten in den Halteboden eingeschoben werden, wobei die Nuten im Rand der Ausnehmung des Haltebodens vorzugsweise jeweils etwa horizontal verlaufen. Von dem Plättchen stehen nach einer Ausführungsform zwei flache Schenkel parallel versetzt im Wesentlichen senkrecht nach oben ab, die eine Führung für das Auslassrohr, rechts und links von diesem bieten, wenn dieses zusammen mit dem Kopf eine Hubbewegung ausführt.

Die Schenkel grenzen nach einer Ausführungsform mit den hinteren Ecken ihrer Bodenfläche an die Ausnehmung des Adapters an. Das Plättchen weist nach dieser Ausführungsform am Ende der Einschubkanten jeweils zwei Wangen auf, die beim Einschieben einen Anschlag bilden und sich in der Ebene des Plättchens über die Einschubkanten hinaus weiter nach außen erstrecken.

Ist das Plättchen vollständig eingeschoben, umgreift nach einer Ausführungsform eine Einrastnase, die nach außen versetzt senkrecht zur Nut am Halteboden angeordnet ist, eine Außenkante der Wange. Der Adapter kann erst dann wieder aus der Nut herausgeschoben werden, wenn die Einrastnase nach unten gedrückt wird, weil die Wangen oben auf der Halteplatte aufgelegt sind.

Die spezielle für den Eurospender passende und auf den Vorratsbehälter montierbare Handpumpe aus Kunststoff mit überlangem Auslaufrohr, welche nach Entleerung des Vorratsgefäßes zusammen mit diesem verworfen werden kann, erleichtert für Anwender, z.B. in Krankenhäusern, die Handhabung, weil die aufwendige Reinigung einer wiederverwendbaren Handpumpe entfällt. Auch ist das Risiko, dass Personal z.B. in Krankenhäusern durch "unsaubere" Hände das Fluid beim betriebsfertig Machen kontaminiert, deutlich minimiert. Die spezielle für den Eurospender passende Handpumpe aus Kunststoff mit überlangem Auslaufrohr kann im Übrigen vormontiert geliefert werden. Insbesondere ist zumindest der Pumpenkopf umfassend das Auslaufrohr aus Kunststoff auf den Vorratsbehälter diesen nach oben flüssigkeitsdicht abschließend aufgesetzt.

Die Erfindung wird anhand der Figuren erläutert ohne auf diese beschränkt zu sein. Es zeigen:
- Fig.1: eine perspektivische Darstellung des Dosierspenders mit Vorratsbehälter, Handpumpe und Adapter;
- Fig. 2: einen Schnitt durch den oberen Teil der Darstellung des Dosierspenders nach Fig.1 entlang der Auslaufrohrs;
- Fig. 3: den Dosierspender nach Fig.1 mit vorderer Verkleidung, die einerseits den Vorratsbehälter abdeckt und andererseits das Auslaufrohr aufnimmt;
- Fig.4: eine perspektivische Darstellung des Adapters;
- Fig.5: eine Aufsicht auf den Adapter von oben mit Öffnung in Schlüsselloch-Form;
- Fig.6: eine Aufsicht auf den Adapter nach Fig. 5, aber mit U-förmiger Öffnung und mit Bemaßung;
- Fig.7: den Adapter nach Fig. 5 oder 6 in Seitenansicht;
- Fig.8: den Pumpenkopf von oben mit Auslaufrohr in einer perspektivischen Darstellung;
- Fig.9: den Pumpenkopf nach Fig. 8 aber mit Wanne und einem etwa 180° umlaufenden U-förmigen Rand; und
- Fig.10: den Pumpenkopf nach Fig. 8 (ohne Wanne) in Draufsicht; und
- Fig.11: einen Schnitt durch den Pumpenkopf nach Fig. 8 mit Auslaufrohr, das am Ende nach unten abknickt.

Die **Fig. 1 - 3** geben den Dosierspender 1 mit Vorratsbehälter 21 und Handpumpe 31 wieder. Der Vorratsbehälter 21 hat die Form einer 500 ml Euroflasche. In dem Vorratsbehälter 21 befindet sich als Fluid 23 beispielsweise eine Desinfektionsflüssigkeit. Der Flüssigkeitsstand ist durch die gestrichelte Linie in Fig. 1 angedeutet.

Der Vorratsbehälter 21 stützt sich unten auf eine horizontale Aufstandsfläche 6 unten im Dosierspender 1 auf. Die Aufstandsfläche 6 ist horizontal hinten zwischen den Seitenwänden 7,7' des Dosierspenders 1 angeordnet. Die Aufstandsfläche 6 reicht - von der Rückwand des Dosierspenders betrachtet - weniger als ein Drittel der Tiefe des Bodens des Vorratsbehälters 21 nach vorne. Die Aufstandsfläche 6 neigt sich an ihrer vorderen Kante für einen Abschnitt leicht nach oben und greift so in eine Riefe des Bodens des Vorratsbehälters 21 ein, die parallel zu Rückwand des Dosierspenders verläuft.

Ist der Vorratsbehälter 21 auf der Aufstandsfläche 6 aufgesetzt, kann der Vorratsbehälter 21 unten im Kontakt mit der Aufstandsfläche 6 oben mit dem Pumpenkopf 32 in den Dosierspender 1 geschwenkt werden, wobei die theoretische Drehachse der Schwenkbewegung sich im Bereich der vorderen Kante der Aufstandsfläche 6 befindet.

Der Pumpenkopf 32 wird im Rahmen der Schwenkbewegung mit seiner Dachfläche 34 unter dem Betätiger 4 angeordnet, wobei sich der Pumpenkopf 32 hierbei von vorne in eine Aufnahme am Betätiger 4 hineingeschwenkt hat, die von zwei Aufnahmeschenkeln 9 seitlich begrenzt wird.

Teil der Aufnahme bzw. des Betätigers 4 ist weiterhin eine Führungsnase 8 am Betätiger, die etwa mittig zwischen den Aufnahmeschenkeln 9 angeordnet ist und auf die Dachfläche 34 des Pumpenkopfs 32 einwirkt, wobei die Dachfläche 34 des Pumpenkopfs 32 eine Wannenform hat und die Wanne in der Mitte des Pumpenkopfes 32 zu einer Mulde 35 vertieft ist. Die verlängerte theoretische Achse durch die Mitte der Gewindeöffnung 22 schneidet die Dachfläche 34 im Bereich der Mulde 35.

Ggf. wird der Pumpenkopf 32 gegen die Federspannung der Kolbenpumpe leicht nach unten gedrückt bis die Dachfläche 34 des Pumpenkopfs 32 unter dem Betätiger 4 angeordnet werden kann (auch wenn der Abgabehebel 3 ganz nach oben geschwenkt ist).

Der Betätiger 4 wird nach unten bewegt, indem das Ende des Abgabehebels 3 nach unten geschwenkt wird. Hierbei komprimieren sich zwei Federn 5, 5', die jeweils an dem einen oberen Federende am Betätiger 4 angreifen und sich am anderen unteren Ende am Halteboden 11 abstützen. Wird der Abgabehebel 3 losgelassen, wird dessen Ende von den Federn 5, 5' selbsttätig angehoben.

Der Halteboden 11 ist im oberen Drittel des Dosierspenders 1 horizontal zwischen den beiden Seitenwänden 7, 7' eingebaut. Der Abgabehebel 3 hat die Form eines U-förmigen Bügels. Am Ende des Bügels befindet sich dessen Drehachse. Die Enden der Drehachse greifen über dem Halteboden 11 an den Seitenwänden 7, 7' im Bereich der Rückwand an.

Die beiden Enden der Bügelarme werden dicht entlang der Innenseite der jeweiligen Seitenwand 7, 7' geführt. Der Betätiger 4 verbrückt als Querverbindung die beiden Bügelarme des Abgabehebel 3 beabstandet von der Drehachse.

Der Halteboden 11 weist etwa mittig eine nach vorne offene Ausnehmung 12 auf. In diese Ausnehmung 12 hinein ist das Auslassrohr 33 geschwenkt, wenn die Dachfläche 34 des Pumpenkopfes 32 unter dem Betätiger 4 angeordnet ist. Unter dem Halteboden 11 befindet sich dann die Öffnung 22 des Vorratsbehälters 21 und über dem Halteboden 11 der Pumpenkopf 32 mit dem Auslaufrohr 36. Die nach vorne offene Ausnehmung 12 weist jeweils eine Nut 13 entlang der die Ausnehmung 12 definierenden parallelen Kanten auf.

Die Kanten der Ausnehmung 12 erstrecken sich in Richtung auf die Rückwand parallel zu den Seitenwänden 7, 7'. Das hintere Ende der Ausnehmung 12 bildet eine Abschlusskante mit runden Ecken, die die beiden parallelen Kanten verbindet. An die Abschlusskante legt sich der Adapter 41 mit dem Ende an, das die Ausnehmung 42 im Adapter aufweist.

Die **Fig. 4 - 7** stellen den Adapter 41 dar. Der Adapter 41 verbessert die Arretierung des Vorratsbehälters 21 mit montierter Handpumpe 31 in dem Dosierspender 1 und bewirkt gleichzeitig, dass das Auslaufrohr 36 während der Aufwärts- und Abwärtsbewegung besser geführt ist, sodass die Abgabe einer geeigneten Dosis des Fluids 23 mit der Handpumpe 31 durch Niederdrücken des Pumpenkopfes 32 der Handpumpe mittels des Abgabehebels 3 auch am gewünschten Abgabeort erfolgt.

Der Adapter 41 wird in die Ausnehmung 12 im Halteboden 11 eingeschoben, nachdem Vorratsbehälter 21 und Handpumpe 31 im Dosierspender 1 vertikal unter dem Betätiger 4 angeordnet sind. Der Adapter 41 verschließt die nach vorne offene Ausnehmung 12 im Halteboden 11. So sind Vorratsbehälter 21 und Handpumpe 31 gegen unbefugte Entnahme aus dem Dosierspender 1 gesichert.

Der Adapter 41 umfasst ein im Wesentlichen planes Plättchen mit parallelen Einschubkanten 43. Zwischen den Einschubkanten 43 ist eine Ausnehmung 42 vorgesehen, die die Handpumpe 31 unterhalb des Pumpenkopfes 32 umgreift, dort wo das relativ dünne Auslassrohr 33 in den Kopf der Handpumpe 31 mündet.

Die Ausnehmung 42 im Plättchen erstreckt sich etwa von der Mitte - gegen Ende mit sich verkleinernder Breite (vergleiche Fig.5) oder mit gleichbleibender Breite U-förmig (Fig.6) - bis zum hinteren Rand des Plättchens. Die Ausnehmung 42 im Adapter 41 nach Fig.5 hat eine Schlüssellochform. Das Plättchen wird mit seinen gegenüberliegenden parallelen Einschubkanten 43 in zwei parallele Nuten 13 des Haltebodens 11 eingeschoben werden, wobei die Nuten 13 am Rand der Ausnehmung 12 vorzugsweise jeweils etwa horizontal verlaufen.

Von dem Plättchen stehen zwei flache Schenkel 44 parallel versetzt im Wesentlichen senkrecht nach oben ab, die eine Führung für das Auslaufrohr 36, rechts und links von diesem bieten, wenn das Auslaufrohr 36 als Teil des Pumpenkopfs 32 eine Hubbewegung ausführt.

Die Schenkel 44 grenzen mit den hinteren Ecken Ihrer Bodenfläche an die Ausnehmung 42 im Adapter an. Das Plättchen weist am Ende der Einschubkanten 43 jeweils zwei Wangen 45 auf, die beim Einschieben einen Anschlag bilden und sich in der Ebene des Plättchens über die Einschubkanten 43 hinaus weiter nach außen erstrecken.

Ist das Plättchen vollständig eingeschoben, umgreift eine Einrastnase 14, die - von der Nut 13 aus gesehen - nach außen versetzt am Halteboden 11 angeordnet ist, eine Außenkante der Wange 45. Der Adapter kann erst dann wieder aus der Nut 13 herausgeschoben werden, wenn die Einrastnase 14 nach unten gedrückt wird, weil die Wangen 45 oben flach auf dem Halteboden 11 aufgelegt sind und sich die rechte Wange 45' hinter der Einrastnase 14 festgelegt hat.

Die **Fig. 8 - 11** stellen den Pumpenkopf 32 dar. Der Pumpenkopf 32 weist auf seiner Dachfläche 34 nach einer Ausführungsform eine Mulde 35 (Fig.9) auf. Die Führungsnase 8 des Betätigers 4 greift in die Mulde 35 ein, wenn sich der Betätiger 4 absenkt. Die Saugkolbenpumpe pumpt Fluid 23 über das Auslassrohr 33 (in Figur 11 mit Strichen angedeutet) in den Pumpenkopf 32. Das Fluid 23 verlässt den Pumpenkopf 32 am Auslauf 37. Der Pumpenkopf 32 erstreckt sich über ein im Wesentliches senkrecht zum Auslassrohr 33 verlaufendes Auslaufrohr 36 zum Auslauf 37. Das Auslaufrohr 36 knickt am Ende mit einem Winkel von 120° nach unten ab.

Die Dachfläche 34 des Pumpenkopfes 32 weist eine Mulde 35 auf. Die Mulde 35 bildet sich aus, weil die Dachfläche 34 des Pumpenkopfes 32 als Wanne ausgebildet ist mit drei erhöhten Rändern 38 in U-Form.

Auslassrohr 33 und Auslaufrohr 36 vollziehen bei der Abgabe des Fluids 23 eine Auf- und Abwärtsbewegung in der in Fig. 3 gezeigten Auslaufblende 2. Die Auslaufblende 2 weist hierfür an der Unterseite eine lange Nut auf.

Die Länge des (überlangen) Auslaufrohrs 36 ist mit a angegeben. Diese wird in der Horizontalen von der Mitte des Auslassrohrs 33 bis zur Mitte des Querschnitts der Öffnung des Auslaufs 37 des Auslaufrohrs 36 gemessen (jeweils in Bezug auf eine gedachte vertikale Linie durch die jeweilige Mitte des Querschnitts). Der Pumpenkopf weist an der breitesten Stelle eine maximale Breite b auf (siehe Fig. 10). Dies gilt auch für die Dachfläche 34 als Teil des Pumpenkopfs 32.

### Bezugszeichenliste

| | |
|---|---|
| Dosierspender | 1 |
| Auslaufblende | 2 |
| Abgabehebel | 3 |
| Betätiger | 4 |
| Feder | 5,5' |
| Aufstandsfläche | 6 |
| Seitenwand | 7,7' |
| Führungsnase am Betätiger | 8 |
| Aufnahmeschenkel am Betätiger | 9 |
| Halteboden | 11 |
| Ausnehmung im Halteboden | 12 |
| Nut | 13 |
| Einrastnase | 14 |
| Vorratsbehälter | 21 |
| Gewindeöffnung / Öffnung | 22 |
| Fluid | 23 |
| Handpumpe | 31 |
| Pumpenkopf | 32 |
| Auslassrohr | 33 |
| Dachfläche | 34 |
| Mulde in der Wanne | 35 |
| Auslaufrohr | 36 |
| Auslauf | 37 |
| Rand der Mulde | 38 |
| Auslaufrohrlänge | a |
| Adapter | 41 |
| Ausnehmung im Adapter | 42 |
| Einschubkante | 43 |
| Schenkel | 44 |
| Wange | 45,45' |

## Patentansprüche

1. Dosierspender (1) versehen mit einem Vorratsbehälter (21) mit einer Offnung (22) im Vorratsbehälter (21), wobei
- in die Öffnung (22) eine Handpumpe (31) mit Pumpenkopf (32) und Auslassrohr (33) eingesetzt ist,
- der Pumpenkopf (32) ein sich vom Pumpenkopf (32) weg erstreckendes Auslaufrohr (36) aufweist,
- das Auslaufrohr (36) eine Auslaufrohrlänge (a) von zumindest 7 cm, bevorzugt 7 bis 12 cm aufweist, gemessen als horizontaler Abstand jeweils von einer gedachten vertikalen Linie durch die Mitte des Querschnitts des Auslassrohrs (33) bis zur Mitte des Querschnitts der Öffnung des Auslaufs (37) des Auslaufrohrs (36), und
- der Pumpenkopf (32) oben eine Dachfläche (34) aufweist, die als Betätigungsfläche zum Ausüben einer Kraft von oben dient, um den Pumpenkopf (32) in eine Hubbewegung zu versetzen, und der Pumpenkopf eine Breite (b)
von nicht mehr als 18 mm, insbesondere 14 bis 10 mm, aufweist, gemessen senkrecht zur Auslaufrohrlänge an der breitesten Stelle des Pumpenkopfes,
wobei die Handpumpe (31) weiterhin zumindest das nachfolgende Merkmal aufweist:
die Dachfläche (34) des Pumpenkopfes (32) weist eine Mulde (35) aufmit zumindest einer Vertiefung auf der Dachfläche (34) und zumindest einem erhöhten Rand (38) auf der dem Auslaufrohr (36) abgewandten Seite als nach hinten abschließender Rand;
wobei der Dosierspender (1) einen Betätiger (4) für die Handpumpe (31) aufweist, der Betätiger (4) durch das Auf- und Niederbewegen eines Abgabehebels (3) oder elektrisch hoch und runter fahrbar ist und der Vorratsbehälter (21) mit Handpumpe (31) so in dem Dosierspender (1) gehalten wird, dass die Dachfläche (34) des Pumpenkopfes (32) der Handpumpe (31) mit dem Betätiger (4) in Kontakt steht und der Betätiger (4) den Pumpenkopf (32) niederdrückt, wenn der Abgabehebel (3) heruntergedrückt oder der Betätiger (4) elektrisch nach unten gefahren wird, wobei der Betätiger (4) eine Führungsnase (8) aufweist, die in die Mulde (35) der Dachfläche (34) des Pumpenkopfes (32) eingreift.

2. Dosierspender (1) nach Anspruch 1, wobei die Mulde (35) eine Sesselform hat oder als Wanne ausgebildet ist und/oder in der Dachfläche (34) des Pumpenkopfes (32) zumindest drei erhöhte Ränder (38) oder einen U-förmigen umlaufenden Rand (38) aufweist, wobei der dem Auslaufrohr (36) abgewandte und nach hinten abschließende Rand (38) erhöht ist und die zum Auslaufrohr (36) in etwa parallel verlaufenden Ränder.

3. Dosierspender (1) nach zumindest einem der vorhergehenden Ansprüche weiter **gekennzeichnet durch** eines oder mehrere der folgenden Merkmale
(A) der Pumpenkopf (32) umfassend das Auslaufrohr (36) besteht aus Kunststoff;
(B) der Vorratsbehälter (21) ist mit einem Fluid (23) gefüllt, insbesondere mit einer Reinigungs- Pflege- und/oder Desinfektionsflüssigkeit und das Fluid (23) auch in Schaum- oder Lotionsform ausgebracht werden kann;
(C) Vorratsbehälter (21) und Handpumpe (31) sind Einweg-Artikel, die nach Verbrauch des Fluids (23) zum Wegwerfen bestimmt sind und nicht zur Wiederbefüllung bzw. Wiederverwendung;
(D) der Vorratsbehälter (21), wenn mit dem Fluid (23) gefüllt, wird am Befüllungsort unmittelbar mit der Handpumpe (31) verschlossen, vorzugsweise mit einem Schraubverschluss;
(E) der Vorratsbehälter (21) weist nach einer ersten Ausführungsform eine Gesamthöhe von 18,5 cm bis 21 cm, insbesondere etwa 19,5 cm auf und/oder nach einer zweiten Ausführungsform eine Gesamthöhe von 22,5 cm bis 25 cm, insbesondere ca. 23,5 cm, jeweils bis zur Dachfläche (34) des aufgesetzten Pumpenkopfes (32) und ohne Druckbelastung auf den Pumpenkopf (32); und
(F) der Vorratsbehälter (21) weist nach einer ersten Ausführungsform ein Volumen von 750 ml bis 1300 ml, vorzugsweise von 950 ml bis 1050 ml, insbesondere 1000 ml auf und nach einer zweiten Ausführungsform ein Volumen von 350 ml bis 750 ml, vorzugsweise von 450 ml bis 550 ml, insbesondere 500 ml.

4. Dosierspender (1) nach zumindest einem der vorhergehenden Ansprüche, wobei die Handpumpe (31) eine Schöpfkolbenpumpe aufweist und vorzugsweise, abgesehen ggf. von einer in einem Kolbenrohr eingesetzten Feder und/oder einem Kugelventil, ausschließlich aus Kunststoff besteht.

5. Dosierspender nach Anspruch 1, wobei in dem Dosierspender (1) unter dem Betätiger (4) ein Halteboden (11) mit einer nach vorne offenen Ausnehmung (12) vorgesehen ist und der Vorratsbehälter (21) so im Dosierspender (1) angeordnet ist, dass die Öffnung des Vorratsbehälters (21) unter dem Halteboden (11) und der Pumpenkopf (32) ohne das Auslassrohr (33) über dem Halteboden (11) angeordnet ist und die Ausnehmung im Halteboden (11) von einem Auslassrohr (33) als Verbindung von Öffnung (22) des Vorratsbehälters (21) und Pumpenkopf (32) durchlaufen wird.

6. Dosierspender nach Anspruch 5, wobei ein Adapter (41) in die Ausnehmung (12) im Halteboden (11) eingeschoben ist, der die Ausnehmung (12) im Halteboden (11) vorne verschließt, und das Auslassrohr (33) der Handpumpe (31) in der Ausnehmung (12) weiter festlegt, indem der Adapter (41) an seiner Einschubseite eine Ausnehmung (42) aufweist, die das Auslassrohr (33) zumindest teilweise umgibt und die Fläche der Ausnehmung (12) im Halteboden (11) größer ist als die Fläche der Ausnehmung (42) im Adapter (41).

7. Dosierspender nach Anspruch 6 , wobei der Adapter (41) zwei vertikal nach oben gerichtete Schenkel (44) aufweist, die das Auslaufrohr (36) zwischen sich aufnehmen und führen, auch während der Auf- und Niederbewegung.

8. Dosierspender nach zumindest einem der Ansprüche 6 oder 7 , wobei der Adapter (41) zumindest eine Wange (45, 45') aufweist, die sich über den Halteboden (11) schiebt und den Adapter (41) an einer Einrastnase (14) nach dem Einschieben festlegt.

9. Dosierspender nach zumindest einem der Ansprüche 6 bis 8, wobei der Adapter (41) die Form eines Plättchens mit zwei gegenüberliegenden parallelen Einschubkanten (43) aufweist, die in zwei parallele Nuten (13) im oder am Rand der Ausnehmung (12) eingeschoben sind, wobei die Nuten (13) vorzugsweise jeweils etwa horizontal verlaufen.

10. Verwendung eines Vorratsbehälter (21) mit Handpumpe (31) in einem Dosierspender (1), wobei
- der Vorratsbehälter (21) eine Öffnung (22) aufweist,
- in die Öffnung (22) eine Handpumpe (31) mit Pumpenkopf (32) und Auslassrohr (33) eingesetzt ist,
- der Pumpenkopf (32) ein sich vom Pumpenkopf (32) weg erstreckendes Auslaufrohr (36) aufweist,
- das Auslaufrohr (36) eine Auslaufrohrlänge (a) von zumindest 7 cm, bevorzugt 7 bis 12 cm aufweist, gemessen als horizontaler Abstand jeweils von einer gedachten vertikalen Linie durch die Mitte des Querschnitts des Auslassrohrs (33) bis zur Mitte des Querschnitts der Öffnung des Auslaufs (37) des Auslaufrohrs (36), und
- der Pumpenkopf (32) oben eine Dachfläche (34) aufweist, die als Betätigungsfläche zum Ausüben einer Kraft von oben dient, um den Pumpenkopf (32) in eine Hubbewegung zu versetzen, und der Pumpenkopf eine Breite (b) von nicht mehr als 18 mm, insbesondere 14 bis 10 mm, aufweist, gemessen senkrecht zur Auslaufrohrlänge an der breitesten Stelle des Pumpenkopfes,
- die Dachfläche (34) des Pumpenkopfes (32) weist eine Mulde (35) aufmit zumindest einer Vertiefung auf der Dachfläche (34) und zumindest einem erhöhten Rand (38) auf der dem Auslaufrohr (36) abgewandten Seite als nach hinten abschließender Rand;
wobei der Dosierspender (1) einen Betätiger (4) für die Handpumpe (31) aufweist, der Betätiger (4) durch das Auf- und Niederbewegen eines Abgabehebels (3) oder elektrisch hoch und runter fahrbar ist und der Vorratsbehälter (21) mit Handpumpe (31) so in dem Dosierspender (1) gehalten wird, dass die Dachfläche (34) des Pumpenkopfes (32) der Handpumpe (31) mit dem Betätiger (4) in Kontakt steht und der Betätiger (4) den Pumpenkopf (32) niederdrückt, wenn der Abgabehebel (3) heruntergedrückt oder der Betätiger (4) elektrisch nach unten gefahren wird, wobei der Betätiger (4) eine Führungsnase (8) aufweist, die in die Mulde (35) der Dachfläche (34) des Pumpenkopfes (32) eingreift.

11. Verwendung nach Anspruch 10, wobei die Mulde (35) eine Sesselform hat oder
als Wanne ausgebildet ist und/oder in der Dachfläche (34) des Pumpenkopfes (32) zumindest drei erhöhte Ränder (38) oder einen U-förmigen umlaufenden Rand (38) aufweist, wobei der dem Auslaufrohr (36) abgewandte und nach hinten abschließende Rand (38) erhöht ist und die zum Auslaufrohr (36) in etwa parallel verlaufenden Ränder.

12. Verwendung nach Anspruch 10 oder 11, wobei der Vorratsbehälter (21) mit Handpumpe (31) weiter **gekennzeichnet durch** eines oder mehrere der folgenden Merkmale:
(A) der Pumpenkopf (32) umfassend das Auslaufrohr (36) besteht aus Kunststoff;
(B) der Vorratsbehälter (21) ist mit einem Fluid (23) gefüllt, insbesondere mit einer Reinigungs- Pflege- und/oder Desinfektionsflüssigkeit und das Fluid (23) auch in Schaum- oder Lotionsform ausgebracht werden kann;
(C) Vorratsbehälter (21) und Handpumpe (31) sind Einweg-Artikel, die nach Verbrauch des Fluids (23) zum Wegwerfen bestimmt sind und nicht zur Wiederbefüllung bzw. Wiederverwendung;
(D) der Vorratsbehälter (21), wenn mit dem Fluid (23) gefüllt, wird am Befüllungsort unmittelbar mit der Handpumpe (31) verschlossen, vorzugsweise mit einem Schraubverschluss;
(E) der Vorratsbehälter (21) weist nach einer ersten Ausführungsform eine Gesamthöhe von 18,5 cm bis 21 cm, insbesondere etwa 19,5 cm auf und/oder nach einer zweiten Ausführungsform eine Gesamthöhe von 22,5 cm bis 25 cm, insbesondere ca. 23,5 cm, jeweils bis zur Dachfläche (34) des aufgesetzten Pumpenkopfes (32) und ohne Druckbelastung auf den Pumpenkopf (32); und
(F) der Vorratsbehälter (21) weist nach einer ersten Ausführungsform ein Volumen von 750 ml bis 1300 ml, vorzugsweise von 950 ml bis 1050 ml, insbesondere 1000 ml auf und nach einer zweiten Ausführungsform ein Volumen von 350 ml bis 750 ml, vorzugsweise von 450 ml bis 550 ml, insbesondere 500 ml.

13. Verwendung nach zumindest einem der Ansprüche 10 bis 12, wobei die Handpumpe (31) eine Schöpfkolbenpumpe aufweist und vorzugsweise, abgesehen ggf. von einer in einem Kolbenrohr eingesetzten Feder und/oder einem Kugelventil, ausschließlich aus Kunststoff besteht.

14. Verwendung nach zumindest einem der Ansprüche 10 bis 13, wobei in dem Dosierspender (1) unter dem Betätiger (4) ein Halteboden (11) mit einer nach vorne offenen Ausnehmung (12) vorgesehen ist und der Vorratsbehälter (21) so im Dosierspender (1) angeordnet ist, dass die Öffnung des Vorratsbehälters (21) unter dem Halteboden (11) und der Pumpenkopf (32) ohne das Auslassrohr (33) über dem Halteboden (11) angeordnet ist und die Ausnehmung im Halteboden (11) von einem Auslassrohr (33) als Verbindung von Öffnung (22) des Vorratsbehälters (21) und Pumpenkopf (32) durchlaufen wird.

15. Verwendung nach Anspruch 14, wobei ein Adapter (41) in die Ausnehmung (12) im Halteboden (11) eingeschoben ist, der die Ausnehmung (12) im Halteboden (11) vorne verschließt, und das Auslassrohr (33) in der Ausnehmung (12) weiter festlegt, indem der Adapter (41) an seiner Einschubseite eine Ausnehmung (42) aufweist, die das Auslassrohr (33) zumindest teilweise umgibt und die Fläche der Ausnehmung (12) im Halteboden (11) größer ist als die Fläche der Ausnehmung (42) im Adapter (41).

16. Verwendung nach Anspruch 15, wobei der Adapter (41) weiter **gekennzeichnet durch** eines oder mehrere der folgenden Merkmale:(a) der Adapter (41) weist zwei vertikal nach oben gerichtete Schenkel (44) auf, die das Auslaufrohr (36) zwischen sich aufnehmen und führen, auch während der Auf- und Niederbewegung;
(b) der Adapter (41) weist zumindest eine Wange (45, 45') auf, die sich über den Halteboden (11) schiebt und den Adapter (41) an einer Einrastnase (14) nach dem Einschieben festlegt;
(c) der Adapter (41) weist die Form eines Plättchens mit zwei gegenüberliegenden parallelen Einschubkanten (43) auf, die in zwei parallele Nuten (13) im oder am Rand der Ausnehmung (12) eingeschoben sind, wobei die Nuten (13) vorzugsweise jeweils etwa horizontal verlaufen.

## Claims

1. Dosing dispenser (1) provided with a reservoir (21) with an opening (22) in the reservoir (21), wherein
- a hand pump (31) with pump head (32) and discharge pipe (33) is inserted into the opening (22),
- the pump head (32) has an outlet pipe (36) extending away from the pump head (32),
- the outlet pipe (36) has an outlet pipe length (a) of at least 7 cm, preferably 7 to 12 cm, measured as a horizontal distance in each case from an imaginary vertical line through the centre of the cross-section of the discharge pipe (33) to the centre of the cross-section of the opening of the outlet (37) of the outlet pipe (36), and
- the pump head (32) has a roof surface (34) at the top which serves as an actuating surface for exerting a force from above to bring the pump head (32) into a lifting movement, and the pump head has a width (b) of not more than 18 mm, in particular 14 to 10 mm, measured perpendicularly to the outlet pipe length at the widest point of the pump head,
wherein the hand pump (31) further comprises at least the following feature:
the roof surface (34) of the pump head (32) has a recess (35) with at least one depression on the roof surface (34) and at least one raised edge (38) on the side facing away from the outlet pipe (36) as a rearwardly terminating edge;
wherein the dosing dispenser (1) has an actuator (4) for the hand pump (31), the actuator (4) is movable up and down by moving a dispensing lever (3) up and down or electrically, and the reservoir (21) with hand pump (31) is held in the dosing dispenser (1) such that the roof surface (34) of the pump head (32) of the hand pump (31) is in contact with the actuator (4) and the actuator (4) depresses the pump head (32) when the dispensing lever (3) is pressed down or the actuator (4) is moved down electrically, where the actuator (4) has a guide lug (8) which engages in the recess (35) of the roof surface (34) of the pump head (32).

2. Dosing dispenser (1) according to claim 1, wherein the recess (35) has an armchair shape or is designed as a trough and/or has at least three raised edges (38) or a U-shaped circumferential edge (38) in the roof surface (34) of the pump head (32), wherein the edge (38) facing away from the outlet pipe (36) and terminating towards the rear is raised and the edges extending approximately parallel to the outlet pipe (36).

3. Dosing dispenser (1) according to at least one of the preceding claims further **characterized by** one or more of the following features
(A) the pump head (32) comprising the outlet pipe (36) is made of plastic;
(B) the reservoir (21) is filled with a fluid (23), in particular with a cleaning, care and/or disinfecting liquid, and the fluid (23) can also be dispensed in foam or lotion form;
(C) reservoir (21) and hand pump (31) are disposable articles which are intended to be discarded after consumption of the fluid (23) and not to be refilled or reused;
(D) the reservoir (21), when filled with the fluid (23), is closed at the filling location directly with the hand pump (31), preferably with a screw cap;
(E) according to a first embodiment, the reservoir (21) has an overall height of 18.5 cm to 21 cm, in particular about 19.5 cm, and/or according to a second embodiment, an overall height of 22.5 cm to 25 cm, in particular about 23.5 cm, in each case up to the roof surface (34) of the attached pump head (32) and without pressure load on the pump head (32); and
(F) the reservoir (21) has, according to a first embodiment, a volume of 750 ml to 1300 ml, preferably of 950 ml to 1050 ml, in particular 1000 ml, and, according to a second embodiment, a volume of 350 ml to 750 ml, preferably of 450 ml to 550 ml, in particular 500 ml.

4. Dosing dispenser (1) according to at least one of the preceding claims, wherein the hand pump (31) comprises a scoop piston pump and preferably, apart from possibly a spring inserted in a piston tube and/or a ball valve, consists exclusively of plastic.

5. Dosing dispenser according to claim 1, wherein a holding base (11) with a clearance (12) open towards the front is provided in the dosing dispenser (1) under the actuator (4) and the reservoir (21) is arranged in the dosing dispenser (1) such that the opening of the reservoir (21) is arranged below the holding base (11) and the pump head (32) without the discharge pipe (33) is arranged above the holding base (11) and the clearance in the holding base (11) is passed through by an discharge pipe (33) as a connection between the opening (22) of the reservoir (21) and the pump head (32).

6. Dosing dispenser according to claim 5, wherein an adapter (41) is inserted into the clearance (12) in the holding base (11), which closes the clearance (12) in the holding base (11) at the front, and further fixes the discharge pipe (33) of the hand pump (31) in the clearance (12), in that the adapter (41) has a clearance (42) on its insertion side which at least partially surrounds the discharge pipe (33) and the area of the clearance (12) in the holding base (11) is larger than the area of the clearance (42) in the adapter (41).

7. Dosing dispenser according to claim 6, wherein the adapter (41) has two vertically upwardly directed legs (44) which receive and guide the outlet pipe (36) therebetween, including during the upward and downward movement.

8. Dosing dispenser according to at least one of claims 6 or 7, wherein the adapter (41) has at least one cheek (45, 45') which slides over the holding base (11) and secures the adapter (41) at an engagement lug (14) after insertion.

9. Dosing dispenser according to at least one of claims 6 to 8, wherein the adapter (41) has the form of a platelet with two opposing parallel insertion edges (43) which are inserted into two parallel grooves (13) in or at the edge of the clearance (12), wherein the grooves (13) preferably each extend approximately horizontally.

10. Use of a reservoir (21) with hand pump (31) in a dosing dispenser (1), wherein
- the reservoir (21) has an opening (22),
- a hand pump (31) with pump head (32) and discharge pipe (33) is inserted into the opening (22),
- the pump head (32) has an outlet pipe (36) extending away from the pump head (32),
- the outlet pipe (36) has an outlet pipe length (a) of at least 7 cm, preferably 7 to 12 cm, measured as a horizontal distance in each case from an imaginary vertical line through the centre of the cross-section of the discharge pipe (33) to the centre of the cross-section of the opening of the outlet (37) of the outlet pipe (36), and
- the pump head (32) has a roof surface (34) at the top which serves as an actuating surface for exerting a force from above in order to bring the pump head (32) into a lifting movement, and the pump head has a width (b) of not more than 18 mm, in particular 14 to 10 mm, measured perpendicularly to the outlet pipe length at the widest point of the pump head,
- the roof surface (34) of the pump head (32) has a recess (35) with at least one depression on the roof surface (34) and at least one raised edge (38) on the side facing away from the outlet pipe (36) as a rearwardly terminating edge;
wherein the dosing dispenser (1) has an actuator (4) for the hand pump (31), the actuator (4) is movable up and down by moving a dispensing lever (3) up and down or electrically, and the reservoir (21) with hand pump (31) is held in the dosing dispenser (1) such that the roof surface (34) of the pump head (32) of the hand pump (31) is in contact with the actuator (4) and the actuator (4) depresses the pump head (32) when the dispensing lever (3) is pressed down or the actuator (4) is moved down electrically, wherein the actuator (4) has a guide lug (8) which engages in the recess (35) of the roof surface (34) of the pump head (32).

11. Use according to claim 10, wherein the recess (35) has an armchair shape or is designed as a trough and/or has at least three raised edges (38) or a U-shaped circumferential edge (38) in the roof surface (34) of the pump head (32), wherein the edge (38) facing away from the outlet pipe (36) and terminating towards the rear is raised and the edges extending approximately parallel to the outlet pipe (36).

12. Use according to claim 10 or 11, wherein the reservoir (21) with hand pump (31) is further **characterised by** one or more of the following features:
(A) the pump head (32) comprising the outlet pipe (36) is made of plastic;
(B) the reservoir (21) is filled with a fluid (23), in particular with a cleaning, care and/or disinfecting liquid, and the fluid (23) can also be dispensed in foam or lotion form;
(C) reservoir (21) and hand pump (31) are disposable articles which are intended to be discarded after consumption of the fluid (23) and not to be refilled or reused;
(D) the reservoir (21), when filled with the fluid (23), is closed at the filling location directly with the hand pump (31), preferably with a screw cap;
(E) according to a first embodiment, the reservoir (21) has an overall height of 18.5 cm to 21 cm, in particular about 19.5 cm, and/or according to a second embodiment, an overall height of 22.5 cm to 25 cm, in particular about 23.5 cm, in each case up to the roof surface (34) of the attached pump head (32) and without pressure load on the pump head (32); and
(F) according to a first embodiment, the reservoir (21) has a volume of 750 ml to 1300 ml, preferably of 950 ml to 1050 ml, in particular 1000 ml, and according to a second embodiment, a volume of 350 ml to 750 ml, preferably of 450 ml to 550 ml, in particular 500 ml.

13. Use according to at least one of claims 10 to 12, wherein the hand pump (31) comprises a scoop piston pump and preferably, apart from possibly a spring inserted in a piston tube and/or a ball valve, consists exclusively of plastic.

14. Use according to at least one of claims 10 to 13, wherein a holding base (11) with a clearance (12) open towards the front is provided in the dosing dispenser (1) under the actuator (4) and the reservoir (21) is arranged in the dosing dispenser (1) such that the opening of the reservoir (21) is arranged below the holding base (11) and the pump head (32) without the discharge pipe (33) is arranged above the holding base (11) and the clearance in the holding base (11) is passed through by an discharge pipe (33) as a connection between the opening (22) of the reservoir (21) and the pump head (32).

15. Use according to claim 14, wherein an adapter (41) is inserted into the clearance (12) in the holding base (11), which closes the clearance (12) in the holding base (11) at the front, and further fixes the discharge pipe (33) in the clearance (12), in that the adapter (41) has a clearance (42) on its insertion side which at least partially surrounds the discharge pipe (33) and the area of the clearance (12) in the holding base (11) is larger than the area of the clearance (42) in the adapter (41).

16. Use according to claim 15, wherein the adapter (41) is further **characterised by** one or more of the following features:
(a) the adapter (41) has two vertically upwardly directed legs (44) which receive and guide the outlet pipe (36) therebetween, including during upward and downward movement;
(b) the adapter (41) has at least one cheek (45, 45') which slides over the holding base (11) and secures the adapter (41) at an engagement lug (14) after insertion;
(c) the adapter (41) has the form of a platelet with two opposing parallel insertion edges (43) which are inserted into two parallel grooves (13) in or at the edge of the clearance (12), wherein the grooves (13) preferably each extend approximately horizontally.

## Revendications

1. Distributeur de dosage (1) muni d'un réservoir de stockage (21) avec une ouverture (22) dans ledit réservoir (21), dans lequel
- une pompe manuelle (31) ayant une tête de pompe (32) et un tube de décharge (33) est insérée dans l'ouverture (22),
- la tête de pompe (32) présente un tube de sortie (36) s'étendant à partir de la tête de pompe (32),
- le tube de sortie (36) présente une longueur de tube de sortie (a) d'au moins 7 cm, de préférence de 7 à 12 cm, mesurée en tant que distance horizontale respective à partir d'une ligne verticale imaginaire passant par le milieu de la section transversale du tube de décharge (33) jusqu'au milieu de la section transversale de l'ouverture de la sortie (37) du tube de sortie (36), et
- la tête de pompe (32) présente en haut une surface de toit (34) qui sert de surface d'actionnement pour exercer une force par le haut afin de mettre la tête de pompe (32) en un mouvement de levage, et la tête de pompe présente une largeur (b) ne dépassant pas 18 mm, en particulier de 14 à 10 mm, mesurée perpendiculairement à la longueur du tube de sortie à l'emplacement le plus large de la tête de pompe,
la pompe manuelle (31) présentant en outre au moins l'une des caractéristiques suivantes :
la surface de toit (34) de la tête de pompe (32) présente un renfoncement (35) avec au moins un creux sur la surface de toit (34) et, sur le côté opposé au tube de sortie (36), au moins un bord surélevé (38) en tant que bord se terminant vers l'arrière;
le distributeur de dosage (1) comprenant un actionneur (4) pour la pompe manuelle (31), l'actionneur (4) pouvant être déplacé vers le haut et vers le bas par le déplacement ascendant et descendant d'un levier de distribution (3) ou par voie électrique, et le réservoir (21) avec la pompe manuelle (31) étant maintenu dans le distributeur de dosage (1) de telle sorte que la surface de toit (34) de la tête de pompe (32) de la pompe manuelle (31) est en contact avec l'actionneur (4) et que l'actionneur (4) pousse la tête de pompe (32) vers le bas lorsque le levier de distribution (3) est poussé vers le bas ou que l'actionneur (4) est déplacé vers le bas par voie électrique, l'actionneur (4) présentant un ergot de guidage (8) qui s'engage dans le renfoncement (35) de la surface de toit (34) de la tête de pompe (32).

2. Distributeur de dosage (1) selon la revendication 1, dans lequel le renfoncement (35) a une forme de fauteuil ou est réalisée sous forme de cuvette et/ou présente, dans la surface de toit de la tête de pompe, au moins trois bords surélevés (38) ou bien un bord périphérique en forme de U (38), le bord (38) opposé au tube de sortie (36) et se terminant vers l'arrière étant surélevé, et les bords qui s'étendent à peu près parallèlement au tube de sortie (36).

3. Distributeur de dosage (1) selon l'une au moins des revendications précédentes, **caractérisé en outre par** une ou plusieurs des caractéristiques suivantes :
(A) la tête de pompe (32) comprenant le tube de sortie (36) est en matière plastique ;
(B) le réservoir (21) est rempli d'un fluide (23), en particulier d'un liquide de nettoyage, de soin et/ou de désinfection, et le fluide (23) peut également être distribué sous forme de mousse ou de lotion ;
(C) le réservoir (21) et la pompe manuelle (31) sont des articles à usage unique qui, après consommation du fluide (23), sont destinés à être jetés et non à être ré-remplis ou réutilisés ;
(D) le réservoir (21), une fois rempli du fluide (23), est refermé par la pompe manuelle (31) directement au site de remplissage, de préférence par un bouchon à vis ;
(E) le réservoir (21) présente, selon un premier mode de réalisation, une hauteur totale de 18,5 cm à 21 cm, en particulier d'environ 19,5 cm et/ou, selon un deuxième mode de réalisation, une hauteur totale de 22,5 cm à 25 cm, en particulier d'environ 23,5 cm, respectivement jusqu'à la surface de toit (34) de la tête de pompe (32) posée et sans charge de pression sur la tête de pompe (32) ; et
(F) le réservoir (21) présente, selon un premier mode de réalisation, un volume de 750 ml à 1300 ml, de préférence de 950 ml à 1050 ml, en particulier de 1000 ml et, selon un deuxième mode de réalisation, un volume de 350 ml à 750 ml, de préférence de 450 ml à 550 ml, en particulier de 500 ml.

4. Distributeur de dosage (1) selon l'une au moins des revendications précédentes, dans lequel la pompe manuelle (31) comprend une pompe à piston de puisage et est de préférence exclusivement constituée de matière plastique, à l'exception, le cas échéant, d'un ressort inséré dans un tube de piston et/ou d'une vanne à bille.

5. Distributeur de dosage selon la revendication 1, dans lequel un fond de maintien (11) ayant un évidement (12) ouvert vers l'avant est prévu dans le distributeur de dosage (1) sous l'actionneur (4), et le réservoir (21) est disposé dans le distributeur de dosage (1) de telle sorte que l'ouverture du réservoir (21) est disposée sous le fond de maintien (11) et que la tête de pompe (32) dépourvue du tube de décharge (33) est disposée au-dessus du fond de maintien (11) et que l'évidement dans le fond de maintien (11) est traversé par un tube de décharge (33) à titre de communication entre l'ouverture (22) du réservoir (21) et la tête de pompe (32).

6. Distributeur de dosage selon la revendication 5, dans lequel un adaptateur (41) est inséré dans l'évidement (12) dans le fond de maintien (11), qui referme l'évidement (12) dans le fond de maintien (11) à l'avant et qui immobilise davantage le tube de décharge (33) de la pompe manuelle (31) dans l'évidement (12) du fait que l'adaptateur (41) présente sur son côté d'insertion un évidement (42) qui entoure au moins partiellement le tube de décharge (33) et que la surface de l'évidement (12) dans le fond de maintien (11) est plus grande que la surface de l'évidement (42) dans l'adaptateur (41).

7. Distributeur de dosage selon la revendication 6, dans lequel l'adaptateur (41) présente deux branches (44) orientées verticalement vers le haut, qui reçoivent et guident entre elles le tube de sortie (36), même pendant le mouvement ascendant et descendant.

8. Distributeur de dosage selon l'une au moins des revendications 6 ou 7, dans lequel l'adaptateur (41) comporte au moins une joue (45, 45') qui se glisse sur le fond de maintien (11) et qui immobilise l'adaptateur (41) au niveau d'un ergot d'enclenchement (14), après insertion.

9. Distributeur de dosage selon l'une au moins des revendications 6 à 8, dans lequel l'adaptateur (41) présente la forme d'une plaquette avec deux arêtes d'insertion parallèles opposées (43) qui sont insérées dans deux rainures parallèles (13) dans ou sur le bord de l'évidement (12), les rainures (13) s'étendant de préférence chacune à peu près horizontalement.

10. Utilisation d'un réservoir de stockage (21) ayant une pompe manuelle (31) dans un distributeur de dosage (1), dans laquelle
- le réservoir (21) présente une ouverture (22),
- une pompe manuelle (31) ayant une tête de pompe (32) et un tube de décharge (33) est insérée dans l'ouverture (22),
- la tête de pompe (32) présente un tube de sortie (36) s'étendant à partir de la tête de pompe (32),
- le tube de sortie (36) présente une longueur de tube de sortie (a) d'au moins 7 cm, de préférence de 7 à 12 cm, mesurée en tant que distance horizontale respective à partir d'une ligne verticale imaginaire passant par le milieu de la section transversale du tube de décharge (33) jusqu'au milieu de la section transversale de l'ouverture de la sortie (37) du tube de sortie (36), et
- la tête de pompe (32) présente en haut une surface de toit (34) qui sert de surface d'actionnement pour exercer une force par le haut afin de mettre la tête de pompe (32) en un mouvement de levage, et la tête de pompe présente une largeur (b) ne dépassant pas 18 mm, en particulier de 14 à 10 mm, mesurée perpendiculairement à la longueur du tube de sortie à l'emplacement le plus large de la tête de pompe,
- la surface de toit (34) de la tête de pompe (32) présente un renfoncement (35) avec au moins un creux sur la surface de toit (34) et, sur le côté opposé au tube de sortie (36), au moins un bord surélevé (38) en tant que bord se terminant vers l'arrière;
le distributeur de dosage (1) présentant un actionneur (4) pour la pompe manuelle (31), l'actionneur (4) pouvant être déplacé vers le haut et vers le bas par le déplacement ascendant et descendant d'un levier de distribution (3) ou par voie électrique, et le réservoir (21) avec la pompe manuelle (31) étant maintenu dans le distributeur de dosage (1) de telle sorte que la surface de toit (34) de la tête de pompe (32) de la pompe manuelle (31) est en contact avec l'actionneur (4) et que l'actionneur (4) pousse la tête de pompe (32) vers le bas lorsque le levier de distribution (3) est poussé vers le bas ou que l'actionneur (4) est déplacé vers le bas par voie électrique, l'actionneur (4) présentant un ergot de guidage (8) qui s'engage dans le renfoncement (35) de la surface de toit (34) de la tête de pompe (32).

11. Utilisation selon la revendication 10, dans laquelle le renfoncement a une forme de fauteuil ou est réalisé sous forme de cuvette et/ou présente, dans la surface de toit (34) de la tête de pompe (32), au moins trois bords surélevés (38) ou bien un bord périphérique en forme de U (38), le bord (38) opposé au tube de sortie (36) et se terminant vers l'arrière étant surélevé, et les bords qui s'étendent à peu près parallèlement au tube de sortie (36).

12. Utilisation selon la revendication 10 ou 11, dans laquelle le réservoir (21) avec pompe manuelle (31) est en outre **caractérisé par** une ou plusieurs des caractéristiques suivantes :
(A) la tête de pompe (32) comprenant le tube de sortie (36) est en matière plastique ;
(B) le réservoir (21) est rempli d'un fluide (23), en particulier d'un liquide de nettoyage, de soin et/ou de désinfection, et le fluide (23) peut également être distribué sous forme de mousse ou de lotion ;
(C) le réservoir (21) et la pompe manuelle (31) sont des articles à usage unique qui, après consommation du fluide (23), sont destinés à être jetés et non à être ré-remplis ou réutilisés ;
(D) le réservoir (21), une fois rempli du fluide (23), est refermé par la pompe manuelle (31) directement au site de remplissage, de préférence par un bouchon à vis ;
(E) le réservoir (21) présente, selon un premier mode de réalisation, une hauteur totale de 18,5 cm à 21 cm, en particulier d'environ 19,5 cm et/ou, selon un deuxième mode de réalisation, une hauteur totale de 22,5 cm à 25 cm, en particulier d'environ 23,5 cm, respectivement jusqu'à la surface de toit (34) de la tête de pompe (32) posée et sans charge de pression sur la tête de pompe (32) ; et
(F) le réservoir (21) présente, selon un premier mode de réalisation, un volume de 750 ml à 1300 ml, de préférence de 950 ml à 1050 ml, en particulier de 1000 ml et, selon un deuxième mode de réalisation, un volume de 350 ml à 750 ml, de préférence de 450 ml à 550 ml, en particulier de 500 ml.

13. Utilisation selon l'une au moins des revendications 10 à 12, dans laquelle la pompe manuelle (31) comprend une pompe à piston de puisage et est de préférence exclusivement constituée de matière plastique, à l'exception, le cas échéant, d'un ressort inséré dans un tube de piston et/ou d'une vanne à bille.

14. Utilisation selon l'une au moins des revendications 10 à 13, dans laquelle un fond de maintien (11) ayant un évidement (12) ouvert vers l'avant est prévu dans le distributeur de dosage (1) sous l'actionneur (4), et le réservoir (21) est disposé dans le distributeur de dosage (1) de telle sorte que l'ouverture du réservoir (21) est disposée sous le fond de maintien (11) et que la tête de pompe (32) dépourvue du tube de décharge (33) est disposée au-dessus du fond de maintien (11) et que l'évidement dans le fond de maintien (11) est traversé par un tube de décharge (33) à titre de communication entre l'ouverture (22) du réservoir (21) et la tête de pompe (32).

15. Utilisation selon la revendication 14, dans laquelle un adaptateur (41) est inséré dans l'évidement (12) dans le fond de maintien (11), qui referme l'évidement (12) dans le fond de maintien (11) à l'avant et qui immobilise davantage le tube de décharge (33) dans l'évidement (12) du fait que l'adaptateur (41) présente sur son côté d'insertion un évidement (42) qui entoure au moins partiellement le tube de décharge (33) et que la surface de l'évidement (12) dans le fond de maintien (11) est supérieure à la surface de l'évidement (42) dans l'adaptateur (41).

16. Utilisation selon la revendication 15, dans laquelle l'adaptateur (41) est en outre **caractérisé par** une ou plusieurs des caractéristiques suivantes :
(a) l'adaptateur (41) présente deux branches (44) orientées verticalement vers le haut, qui reçoivent et guident entre elles le tube de sortie (36), même pendant le mouvement ascendant et descendant ;
(b) l'adaptateur (41) présente au moins une joue (45, 45') qui se glisse sur le fond de maintien (11) et qui immobilise l'adaptateur (41) sur un ergot d'enclenchement (14), après insertion ;
(c) l'adaptateur (41) présente la forme d'une plaquette avec deux arêtes d'insertion parallèles opposées (43), qui sont insérées dans deux rainures parallèles (13) dans ou sur le bord de l'évidement (12), les rainures (13) s'étendant de préférence chacune à peu près horizontalement.
